# EUROPÄISCHE PATENTSCHRIFT

(11) **EP 0 221 370 B1**
(45) Veröffentlichungstag und Bekanntmachung des Hinweises auf die Patenterteilung: **25.04.1990**
(21) Anmeldenummer: 86113799.0
(22) Anmeldetag: 06.10.1986
(51) Int. Cl.: G09F 13/22, G08B 5/36, F21Q 3/00

(54) **Anzeigevorrichtung zur Fehlerdiagnose in Kommunikationsendgeräten**
Display arrangement for error diagnosis in communication devices
Dispositif d'affichage pour diagnostiquer les erreurs dans les appareils de communication

(30) Priorität: 09.10.1985 DE 3536082
(43) Veröffentlichungstag der Anmeldung: 13.05.1987
(73) Patentinhaber: SIEMENS AKTIENGESELLSCHAFT, 80333 München (DE)
(72) Erfinder: Wechsler, Klaus, Dipl.-Ing. (FH), D-8039 Puchheim (DE)

(56) Entgegenhaltungen:
- DE-A- 2 914 524
- FR-A- 2 339 922
- FR-A- 2 426 304
- GB-A- 1 493 586
- US-A- 3 918 053
- US-A- 4 206 493
- US-A- 4 345 308

## Beschreibung

Die Erfindung betrifft eine Anzeigevorrichtung gemäß dem Oberbegriff des Patentanspruches 1.

Kommunikationsendgeräte, wie z.B. Textendgeräte oder Bildschirmtelefone darstellen, sind was den elektronischen Teil der Geräte angeht, modulartig aufgebaut. Zur Anzeige von Störungen der einzelnen Module ist es bekannt, auf den einzelnen Modulen Anzeigeelemente mit Leuchtdioden anzuordnen, die z.B. einen Ausfall der einzelnen Module anzeigen. Zu diesem Zwecke muß bei eingeschaltetem Gerät das Gehäuse abgenommen werden.

Eine derartige Anzeigevorrichtung für fernmeldetechnische Geräte wird in der DE-A 2 914 524 beschrieben. Sie besteht aus einem quaderförmigen Haltekörper für die Aufnahme von Leuchtdioden mit in dem Haltekörper angeordneten Lichtkanälen zur Aufnahme der Leuchtdioden. Die Lichtkanäle und damit der Haltekörper sind über einen stufenförmigen Symbolträger abgedeckt, auf dem darzustellende Zeichen angeordnet sind.

Es ist weiterhin bekannt, sämtliche elektrische Module an einem gemeinsamen Diagnosestecker anzuschließen, über den im Störfall der Fehler in den einzelnen Modulen diagnostiziert werden kann. Eine Diagnose über solche Diagnosestecker ist jedoch aufwendig und bedarf zusätzlicher Einrichtungen.

Aufgabe der Erfindung ist es, eine Anzeigevorrichtung der eingangs genannten Art so auszugestalten, daß damit einerseits Fehler leicht angezeigt werden können, andererseits auch ohne großen Aufwand eine Diagnose der Fehler möglich ist.

Diese Aufgabe wird bei einer Anzeigevorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Über die durch Einschnitte getrennten prismatischen Lichtelemente, die kammartig auf dem Grundkörper angeordnet sind, ist es beim Auftreten von Fehlern möglich, diese in Form von Zeichen über eine Diagnoseöffnung des Gerätes anzuzeigen. Durch die Umlenkung des Lichtes in den Lichtelementen und durch die klare Trennung der Lichtelemente durch Einschnitte wird eine klare Darstellung der Zeichen möglich, ohne daß ein gegenseitiges Überstrahlen auftritt.

Das gesamte Anzeigeelement kann aus durchsichtigem Kunststoff gespritzt sein.

Ausführungsformen der Erfindung sind in den Zeichnungen dargestellt und werden im folgenden beispielsweise näher beschrieben. Es zeigen
Fig. 1 eine schematische Darstellung der Anzeigevorrichtung in einem Kommunikationsendgerät,
Fig. 2 eine Schnittdarstellung der Anzeigevorrichtung bei waagrecht angeordneter Leiterplatte,
Fig. 3 eine schematische Darstellung der Verrastung des Anzeigeelementes auf der Leiterplatte mit Hilfe von Klemmansätzen und
Fig. 4 eine schematische Darstellung der Verrastung des Anzeigeelementes in der Leiterplatte über federnde Rastansätze.

In einem hier nicht im einzelnen dargestellten Kommunikationsendgerät, z.B. einem Bildschirmtelefon ist im Gehäuse 1 eine Leiterplatte 2 angeordnet, die in Reihe mehrere einzeln ansteuerbare Leuchtdioden 3 aufweist. Die Leuchtdioden 3 dienen dabei der optischen Anzeige von auftretenden Fehlern in der Elektronik bzw. der Diagnose der Elektronik, z.B. bei Aufruf einer Diagnoseroutine.

Um ohne Schwierigkeiten und ohne Hilfsmittel das Aufleuchten der Dioden beobachten zu können, ist ein aus durchsichtigem Kunststoff gespritztes Anzeigeelement 4 vorgesehen. Das Anzeigeelement 4 besteht aus einem etwa quaderförmigen Grundkörper 5 mit mehrerer, nebeneinander angeordneten, einseitig offenen Vertiefungen 6 als Lichtkanäle zur Aufnahme der Leuchtdioden 3. Am Ende der Vertiefung 6 (Lichtkanäle) sind in die dort ebenen Flächen, Ziffern 7 erhaben oder vertieft eingespritzt.

Auf dem Grundkörper 5 aufgesetzt und als ein Teil mit ihm verbunden bzw. als ein einziges Teil im Spritzverfahren hergestellt, sind entsprechend der Anzahl der verwendeten Leuchtdioden 3 und damit entsprechend der Anzahl der Lichtkanäle mehrere im Abstand voneinander, kammartig angeordnet prismatische Lichtumlenkelemente 8 vorgesehen. Die Lichtumlenkelemente 8 sind voneinander durch Einschnitte 9 (Abstände) zum Verhindern von Nebensprechen getrennt. Diese Lichtumlenkelemente dienen dazu, das von den Leuchtdioden 3 ausgesandte Licht an der Prismendachfläche 10 zu reflektieren. Das reflektierte Licht tritt an Lichtaustrittsflächen 11 aus. Diese liegen einer Öffnung 12 des Gehäuses 1 des Kommunikationsendgerätes gegenüber. Durch die Öffnung 12 läßt sich damit die Betätigung der Leuchtdioden 3 beobachten.

Dabei wird das von den Leuchtdioden 3 ausgesandte Licht durch die eingespritzten Zahlen 7 in der Vertiefung 6 gestreut, wodurch das Zeichen im Bereich der Lichtaustrittsflächen 11 als dunkles Abbild erscheint.

Die Ziffern 7 können aber auch auf der Prismendachfläche 10 bzw. der Lichtaustrittsfläche 11 direkt angeordnet sein.

Durch diese codierte Zuordnung der Zahlen 7 zu den entsprechend betätigten Leuchtdioden 3 ist es für den Kundendienst möglich, in einfacher Weise Fehler im Gerät zu diagnostizieren und entsprechende Reparaturvorkehrungen zu treffen.

Befestigt wird das Anzeigeelement entweder entsprechend der Darstellung der Fig. 3 mit Hilfe von Klemmansätzen 13, die in entsprechenden Klemmöffnungen 14 verrastet wird oder über federnde Rastansätze 15, die im verrasteten Zustand über Rastnasen 16 durch entsprechende Öffnungen der Leiterplatte 2 greifen (Fig. 4).

## Patentansprüche

1. Anzeigevorrichtung mit mehreren, auf einer Leiterplatte (2) angeordneten Leuchtelementen (3), mit einem die Leuchtelemente (3) auf der Leiterplatte (2) umschließenden Anzeigeelement (4), das einen Grundkörper (5) mit mehreren nebeneinander angeordneten, einseitig offenen Vertiefungen (6) als Lichtkanäle zur Aufnahme der Leuchtelemente (3) aufweist, wobei im Strahlungsbereich der Leuchtelemente an Flächen des Anzeigeelementes (4) Zeichen (7) angeordnet sind, so daß deren Abbild an einer Lichtaustrittsfläche (11) des Anzeigeelementes (4) vorhanden ist, dadurch gekennzeichnet, daß auf dem Grundkörper (5) entsprechend der Anzahl der Lichtkanäle (6) mehrere durch Einschnitte (9) getrennte kammartig angeordnete prismatische Lichtumlenkelemente (8) vorgesehen sind.

2. Anzeigevorrichtung nach Anspruch 1, dadurch gekennzeichnet, daß die Zeichen (7) am geschlossenen Ende der einseitig offenen Vertiefungen der Lichtkanäle ausgeformt sind.

3. Anzeigevorrichtung nach einem der Ansprüche 1 oder 2, dadurch gekennzeichnet, daß der Grundkörper und die prismatischen Lichtumlenkelemente (8) aus einem Kunststoffspritzteil ausgeformt sind.

4. Anzeigevorrichtung nach einem der Ansprüche 1 bis 3, dadurch gekennzeichnet, daß das Anzeigeelement (4) federnde Rastansätze (15) zum lösbaren Verrasten mit der Leiterplatte (2) aufweist.

5. Anzeigevorrichtung nach einem der Ansprüche 1 bis 3, dadurch gekennzeichnet, daß das Anzeigeelement (4) Klemmansätze (13) zum verklemmen des Anzeigeelementes (4) in Klemmöffnungen (14) der Leiterplatte (2) aufweist.

6. Anzeigevorrichtung nach einem der Ansprüche 1 bis 5, dadurch gekennzeichnet, daß das Anzeigeelement (4) aus glasklarem Kunststoff-Spritzguß ausgebildet ist.

## Claims

1. Display device having a plurality of light elements (3) arranged on a printed-circuit board (2), having a display element (4) enclosing the light elements (3) on the printed-circuit board (2), which display element has a base body (5) having a plurality of recesses (6), which are arranged next to one another and open on one side, as light channels for receiving the light elements (3), characters (7) being arranged in the radiation area of the light elements on surfaces of the display element (4) so that their image is present on a light exit surface (11) of the display element (4), characterized in that a plurality of prismatic light deflection elements (8) corresponding to the number of light channels (6) are provided on the base body (5), which light deflection elements are separated by indents (9) and arranged in a chamber-like manner.

2. Display device according to Claim 1, characterized in that the characters (7) are formed at the closed end of the recesses, which are open on one side, of the light channels.

3. Display device according to one of Claims 1 or 2, characterized in that the base body and the prismatic light deflection elements (8) are formed of a plastic injection moulding.

4. Display device according to one of Claims 1 to 3, characterized in that the display element (4) has resilient locking projections (15) for the purpose of separable engagement with the printed-circuit board (2).

5. Display device according to one of Claims 1 to 3, characterized in that the display element (4) has clamp projections (13) for clamping the display element (4) into clamp apertures (14) of the printed-circuit board (2).

6. Display device according to one of Claims 1 to 5, characterized in that the display element (4) is constructed of transparent plastic injection moulding.

## Revendications

1. Dispositif indicateur comportant plusieurs éléments luminescents (3) disposés sur une plaquette à circuits imprimés (2), un élément indicateur (4) entourant les éléments luminescents (3) situés sur la plaquette à circuits imprimés (2) et possédant un corps de base (5) muni de plusieurs renfoncements (6) disposés côte-à-côte, ouverts unilatéralement et constituant des canaux de transmission de la lumière servant à loger les éléments luminescents (3), et dans lequel des signes (7) sont disposés, dans la zone de rayonnement des éléments luminescents, sur des surfaces de l'élément indicateur (4), de sorte que leur image est présente sur une surface de sortie de la lumière (11) de l'élément indicateur (4), caractérisé par le fait que plusieurs éléments prismatiques (8) de déviation de la lumière, qui sont séparés par des fentes (9) et qui sont disposés à la manière des dents d'un peigne, sont prévus sur le corps de base (5), en un nombre correspondant au nombre des canaux (6) de transmission de la lumière.

2. Dispositif indicateur suivant la revendication 1, caractérisé par le fait que les signes (7) sont formés par moulage sur l'extrémité fermée des renfoncements, ouverts unilatéralement, des canaux de transmission de la lumière.

3. Dispositif indicateur suivant l'une des revendications 1 ou 2, caractérisé par le fait que le corps de base et les éléments prismatiques (8) de déviation de la lumière sont formés par moulage sous la forme d'une pièce en matière plastique moulée par injection.

4. Dispositif indicateur suivant l'une des revendications 1 à 3, caractérisé par le fait que l'élément indicateur (4) comporte des appendices d'encliquetage, saillants et élastiques (15) pouvant s'accrocher de façon amovible à la plaquette à circuits imprimés (2).

5. Dispositif indicateur suivant l'une des revendications 1 à 3, caractérisé par le fait que l'élément indicateur (4) possède des appendices de blocage saillants (13) servant à bloquer l'élément indicateur (4) dans des ouvertures de blocage (14) de la plaquette à circuits imprimés (2).

6. Dispositif indicateur suivant l'une des revendications 1 à 5, caractérisé par le fait que l'élément indicateur (4) est formé par une pièce en matière plastique transparente moulée par injection.
